# EUROPÄISCHE PATENTSCHRIFT

(11) **EP 0 283 653 B1**
(45) Veröffentlichungstag und Bekanntmachung des Hinweises auf die Patenterteilung: **01.09.1993**
(21) Anmeldenummer: 88100842.9
(22) Anmeldetag: 21.01.1988
(51) Int. Cl.: D01G 7/04

(54) **Vorrichtung zum Abarbeiten von Faserballen**
Apparatus for opening fibre bales
Appareil pour ouvrir les balles de fibre

(30) Priorität: 26.02.1987 DE 3706268
(43) Veröffentlichungstag der Anmeldung: 28.09.1988
(73) Patentinhaber: Schubert & Salzer Maschinenfabrik Aktiengesellschaft, 85055 Ingolstadt (DE)
(72) Erfinder: Walk, Johann, Ing.(grad), D-8078 Eichstätt (DE)

(56) Entgegenhaltungen:
- DE-A- 2 819 292
- US-A- 3 239 888

## Beschreibung

Die Erfindung betrifft eine Vorrichtung zum Abarbeiten von Faserballen mit einer hin- und herfahrbaren, mit Zähnen besetzten Abtragwalze und je einer vor und hinter der Abtragwalze achsparallel zu dieser angeordneten, auf die Ballenoberfläche drückenden Zahnwalze.

Bei einer bekannten Vorrichtung zum Abarbeiten von Faserballen wird das Fasermaterial mittels einer mit Nadeln besetzten Zupfwalze, die auf einem horizontal hin- und herbewegbaren Schlitten gelagert ist, von der vorderen Frontfläche eines quaderförmigen Schichtstapels abgetragen (DE-PS 1.193.844). Dabei soll ein Ausreißen größerer Stücke aus dem Schichtstapel durch Rückhalteorgane in Form von Riffelwalzen verhindert werden, die nach Art von Schleppwalzen vor und hinter der Zupfwalze angeordnet sind und gegen die Frontfläche gedrückt werden. Die Rückhaltekraft derartiger Riffelwalzen ist jedoch unbefriedigend, insbesondere wenn das Fasermaterial von oben von den Ballen abgetragen wird.

Es wurde daher schon vorgeschlagen, als Rückhaltevorrichtung für das Fasermaterial einen schwenkbar gelagerten und auf die Ballenoberfläche drückbaren Rost vorzusehen, durch den die Nadeln oder Zähne der Zupfwalze hindurchreichen (DE-OS 2.847.461). Nachteilig ist dabei, daß sich beim Abarbeiten auf der Ballenoberfläche Furchen und Stege bilden, für deren Beseitigung aufwendige Maßnahmen erforderlich sind. Die bei dieser Vorrichtung jeweils vor und hinter der Zupf- oder Abtragwalze angeordnete zu ihr achsparallel und als Zahnwalze ausgebildete Druckwalze ist mit gezahnten Ringen bestückt und wird angetrieben. Diese auf die Oberfläche der Ballen drückenden Walzen sollen zusammen mit dem Rost ein Umkippen der Ballen beim Abarbeiten verhindern, da dies durch den Rost allein meist nicht gelingt. Eine Verbesserung der Faserrückhaltung ist mit diesen Druckwalzen nicht unmittelbar beabsichtigt.

Aus der DE 31 21 030 A1 ist eine gattungsgemäße Vorrichtung bekannt, welche zur Rückhaltung des Fasermaterials einen Rost zwischen einer Zahnwalze und einer Abtragwalze vorzieht. Auch bei dieser Vorrichtung treten oben beschriebene Nachteile auf. Für eine gleichmäßige Faserabnahme kann auf den Rost aber nicht verzichtet werden.

Aufgabe der vorliegenden Erfindung ist es, eine Vorrichtung zu schaffen, die es ermöglicht, die Abnahmemenge auch ohne Verwendung von Rosten sicher zu begrenzen und über die gesamte Ballenhöhe konstant zu halten.

Die Aufgabe wird bei einer Vorrichtung gemäß dem Oberbegriff des Anspruches 1 erfindungsgemäß dadurch gelöst, daß die Zahnwalzen in unmittelbarer Nähe der Abtragwalze angeordnet sind, und daß die Fußkreise der Zähne der Zahnwalzen je eine Ebene tangieren, die in oder parallel unterhalb der vom Spitzenkreis der Abtragwalze tangierten Ebene liegen.

In Weiterbildung der Erfindung wird vorgesehen, daß, die von den Fußkreisen tangierten Ebenen wenigstens um die Zahnhöhe der Zahnwalzen unterhalb der vom Spitzenkreis der Abtragwalze tangierten Ebene liegen.

Um im Austrittsbereich der Abtragwalze aus dem Ballen eine gute Rückhaltung auch auf weichgepreßtes Fasermaterial zu bewirken, liegt die vom Fußkreis der in Abtragrichtung hinteren Zahnwalze tangierte Ebene tiefer als die vom Fußkreis der vorderen Zahnwalze tangierte Ebene. Eine auf das Material abgestimmte Rückhaltekraft wird dadurch erreicht, daß die hintere Zahnwalze in Bezug auf die Ballenoberfläche verstellbar gelagert ist. Dadurch, daß dabei die hintere Zahnwalze um das Zentrum der Abtragwalze verstellbar ist, wird sichergestellt, daß der Abstand dieser Zahnwalze zur Abtragwalze unverändert bleibt. Der Spitzenkreis der hinteren Zahnwalze soll besonders eng zum Spitzenkreis der Abtragwalze angeordnet sein. Der Abstand der beiden Spitzenkreise voneinander beträgt maximal 5 mm. Das Abtragen von auf dem Boden liegenden Materialresten wird dadurch ermöglicht, daß die hintere Zahnwalze schwenkbar gelagert ist und durch Federkraft auf den Ballen gedrückt wird. Der Schwenkbereich der Zahnwalze ist zweckmäßig durch einen Anschlag begrenzbar.

In weitere Ausbildung der Vorrichtung wird vorgesehen, daß die Zahnwalzen mit der Fahrgeschwindigkeit der Abtragvorrichtung angetrieben sind. Dadurch wird vermieden, daß Faserschichten durch die Zahnwalzen verschoben werden. Um ein Mitreißen von Fasermaterial durch die Zahnwalzen zu verhindern, sind die Zähne der Zahnwalzen entgegen der Drehrichtung der Walzen gerichtet. Eine stetig auf die Ballenoberfläche wirkende Niederhalte- oder Rückhaltekraft ergibt sich dadurch, daß die Garnitur der Zahnwalzen aus Zahnscheiben mit in Achsrichtung versetzt zueinander angeordneten Zähnen besteht.

Ein Ausführungsbeispiel der Erfindung wird nachstehend anhand der Zeichnungen beschrieben. Es zeigt:
- Figur 1: eine Abtragwalze und zwei Zahnwalzen in Seitenansicht; und
- Figur 2: eine schwenkbar gelagerte und durch Federkraft beaufschlagte Zahnwalze.

Die Abtragwalze 1 und die in Abtragrichtung gemäß Pfeil P vor und hinter ihr angeordneten Zahnwalzen 2 und 3 sind in Halterungen 10; 20 und 30 drehbar gelagert, die an einem Schlitten 4 befestigt sind. Der Schlitten 4 ist in nicht dargestellter Weise in einem fahrbaren Maschinengestell angeordnet und in vertikal Führungen auf und ab bewegbar, um die Abtragwalze 1 und die Zahnwalzen 2 und 3 in und außer Eingriff mit der Oberfläche der abzuarbeiten den Ballen (nicht gezeigt) zu bringen. Der Antrieb des Schlittens 4 in vertikaler Richtung erfolgt durch Ketten 41. Die Walzen können jedoch auch in einem Ausleger bekannter Art gelagert sein, der an einem verfahrbaren Turm angeordnet und in Höhenrichtung bewegbar ist.

Die Abtragwalze 1 ist mit in Drehrichtung geneigten Zähnen 11 besetzt und wird entgegen dem Uhrzeigersinn in Richtung des Pfeiles P₁ angetrieben. Der Antrieb erfolgt mittels eines Riemens 12. In der gleichen Richtung werden die Zahnwalzen 2 und 3 angetrieben, wobei ihr Antrieb mit der Fahrgeschwindigkeit der Vorrichtung in Abtragrichtung P erfolgt. Die Garnitur der Zahnwalzen 2 und 3 besteht aus Zahnscheiben 22 und 32, deren Zähne 21 und 31 in Achsrichtung versetzt zueinander angeordnet und entgegen der Drehrichtung der Zahnwalzen 2 und 3 gerichtet sind.

Die Zahnwalzen 2 und 3 sind in unmittelbarer Nähe der Abtragwalze 1 angeordnet. Insbesondere der Spitzenkreis S₃ der hinteren Zahnwalze 3 soll eng zum Spitzenkreis S₁ der Abtragwalze 1 angeordnet sein. Dabei kann vorgesehen werden, daß sich der Spitzenkreis S₃ der Zahnwalze 3 mit dem spitzenkreis S₁ der Abtragwalze überschneidet, oder auch einen Abstand zu diesem hat, der 5 mm nicht überschreitet. In vertikaler Richtung sind die Zahnwalzen 2 und 3 in Bezug auf die Abtragwalze 1 derart angeordnet, daß der Fußkreis F₂, F₃ der Zähne 21 und 31 der Zahnwalzen 2 und 3 eine Ebene E₂ bzw. E₃ tangiert, die in oder unterhalb der vom Spitzenkreis S₁ der Zähne 11 der Abtragwalze tangierten Ebene E₁ liegt. In der bevorzugten Ausführung liegen die Ebenen E₂ und E₃ wenigstens um die Höhe eines Zahnes 21 bzw. 31 der Zahnwalzen unterhalb der Ebene E₁. Da die in Abtragrichtung hinter der Abtragwalze 1 angeordnete Zahnwalze 3 in besonderem Maß für eine gute Rück- und Niederhaltung des Fasermaterials bei dessen Abnahme von der Ballenoberfläche durch die Abtragwalze 1 bestimmend ist, wird vorgesehen, daß diese Walze tiefer in die Ballenoberfläche eingreift als die Zahnwalze 2. Die Ebene E₃, die vom Fußkreis F₃ der hinteren Zahnwalze 3 tangiert wird, liegt infolgedessen tiefer als die Ebene E₂, die vom Fußkreis F₂ der vorderen Zahnwalze 2 tangiert wird.

Um die Eingriffstiefe der hinteren Zahnwalze 3 in die Ballenoberfläche je nach Ballenpressung verändern zu können, ist die Zahnwalze 3 in Bezug auf die Ballenoberfläche in einem Längsschlitz 5 verstellbar gelagert. Die Zahnwalze kann somit bei weich gepreßten Ballen tiefer gestellt werden, wodurch sie das Fasermaterial stärker nach unten preßt und so ein Hochreißen größerer Stücke verhindert. Der Längsschlitz 5 verläuft vorzugsweise entlang eines um das Zentrum der Abtragwalze 1 geschlagenen Kreisbogens, so daß bei einer Verstellung der Zahnwalze 3 ihr vorgegebener Abstand zur Abtragwalze 1 erhalten bleibt.

In Figur 2 ist die hintere Zahnwalze 3 an ihren beiden Enden an Armen 6 befestigt, die im Maschinengestell schwenkbar gelagert sind. Vorzugsweise sind die Arme 6 auf der Achse der Abtragwalze 1 gelagert und um diese schwenkbar, so daß auch hier die Zahnwalze 3 bei einer Schwenkbewegung ihren vorgegebenen Abstand zum Spitzenkreis S₁ der Abtragwalze 1 beibehält.

Die Zahnwalze 3 wird durch die am freien Ende der Arme 6 angreifende Kraft einer Feder, im vorliegenden Fall einer Gummifeder 61 gegen und in die Ballenoberfläche gedrückt. Der am Schlitten 4 befestigte Halter 62 für die Gummifeder 61 dient gleichzeitig als Anschlag für eine an den Armen 6 befestigte Stellschraube 7. Durch diese Anschlag wird der Schwenkbereich der Arme 6 nach unten zu den Ballen hin begrenzt. Durch Verdrehen der Mutter 71 der Stellschraube 7 läßt sich der Schwenkbereich auf ein gewünschtes Maß einstellen.

Die Anordnung der Zahnwalze 3 gemäß Figur 2 hat den Vorteil, daß sich die Eingriffsebene der Zahnwalze in den Ballen der Stärke der Ballenpressung entsprechend automatisch ändert. Bei weich gepreßten Ballen oder Faserschichten erfolgt eine stärkere Zusammenpressung als bei hart gepreßtem Material, so daß in jedem Fall das Material sicher niedergehalten und ein Hochreißen von größeren Stücken verhindert wird. Außerdem ermöglicht die schwenkbare Anordnung der Zahnwalze 3 aber auch die problemlose Abnahme selbst der letzten auf den Boden liegenden Materialschicht, da diese ebenfalls sicher durch die Zahnwalze 3 niedergehalten wird und nicht wegrutschen kann.

## Patentansprüche

1. Vorrichtung zum Abarbeiten von Faserballen mit einer hin- und herfahrbaren, mit Zähnen besetzten Abtragwalze und je einer vor und hinter der Abtragwalze achsparallel zu dieser angeordneten, auf die Ballenoberfläche drückenden Zahnwalze, dadurch gekennzeichnet, daß die Zahnwalzen (2, 3) in unmittelbarer Nähe der Abtragwalze (1) angeordnet sind, und daß die Fußkreise (F2 , F3) der Zähne (21, 31) der Zahnwalzen (2, 3) je eine Ebene (E2 , E3) tangieren, die in oder parallel unterhalb der vom Spitzenkreis (S1) der Abtragwalze (1) tangierten Ebene (E1) liegen.

2. Vorrichtung nach Anspruch 1, **dadurch gekennzeichnet,** daß die von den Fußkreisen (F₂, F₃) tangierten Ebenen (E₂, E₃) wenigstens um die Zahnhöhe der Zahnwalzen (2, 3) unterhalb der vom Spitzenkreis (S₁) der Abtragwalze (1) tangierten Ebene (E₁) liegen.

3. Vorrichtung nach Anspruch 1 oder 2, **dadurch gekennzeichnet,** das die vom Fußkreis (F₃) der in Abtragrichtung (P) hinteren Zahnwalze (3) tangierte Ebene (E₃) tiefer liegt als die vom Fußkreis (F₂) der vorderen Zahnwalze (2) tangierte Ebene (E₂).

4. Vorrichtung nach einem der Ansprüche 1 bis 3, **dadurch gekennzeichnet,** das die hintere Zahnwalze (3) in Bezug auf die Ballenoberfläche verstellbar gelagert ist.

5. Vorrichtung nach Anspruch 4, **dadurch gekennzeichnet,** daß die hintere Zahnwalze (3) um das Zentrum der Abtragwalze (1) verstellbar ist.

6. Vorrichtung nach einem der Ansprüche 1 bis 5, **dadurch gekennzeichnet,** daß der Spitzenkreis (S₃) der hinteren Zahnwalze (3) eng zum Spitzenkreis (S₁) der Abtragwalze (1) angeordnet ist.

7. Vorrichtung nach Anspruch 6, **dadurch gekennzeichnet,** daß der Spitzenkreis (S₃) der hinteren Zahnwalze (3) einen Abstand von maximal 5 mm zum Spitzenkreis (S₁) der Abtragwalze (1) hat.

8. Vorrichtung nach einem der Ansprüche 1 bis 7, **dadurch gekennzeichnet,** daß die hintere Zahnwalze (3) schwenkbar gelagert ist und durch Federkraft auf den Ballen gedrückt wird.

9. Vorrichtung nach Anspruch 8, **dadurch gekennzeichnet,** daß der Schwenkbereich der Zahnwalze (3) durch einen Anschlag (62) begrenzbar ist.

10. Vorrichtung nach einem der Ansprüche 1 bis 9, **dadurch gekennzeichnet,** daß die Zahnwalzen (2, 3) mit der Fahrgeschwindigkeit der Abtragvorrichtung angetrieben sind.

11. Vorrichtung nach einem der Ansprüche 1 bis 10, **dadurch gekennzeichnet,** daß die Zähne (21, 31) der Zahnwalzen (2, 3) entgegen der Drehrichtung der Walzen (2, 3) gerichtet sind.

12. Vorrichtung nach einem der Ansprüche 1 bis 11, **dadurch gekennzeichnet,** daß die Garnitur der Zahnwalzen (2, 3) aus Zahnscheiben (22, 32) mit in Achsrichtung versetzt zueinander angeordneten Zähnen (21, 31) besteht.

## Claims

1. An apparatus for processing fibre bales with a reciprocating toothed opening roller and two toothed rollers pressing onto the bale surface, of which rollers one is arranged in front of and one behind said opening roller, the axes of which are parallel to the axis of the opening roller, characterized in that the toothed rollers (2, 3) are arranged in the ultimate vicinity of the opening roller (1) and that the root circles (F2', F3) of the teeth (21, 31) of the toothed rollers (2, 3) are each tangent to a plane (E2', E3) which lies in or parallel below the plane (E1) tangent to the point circle (S1) of the opening roller.

2. An apparatus as claimed in claim 1, characterized in that the plane (E2, E3) tangent to the root circle (F2, F3) lies below the plane (E1) tangent to the point circle (S1) of the opening roller (1) at the very least by the height of the teeth of the toothed rollers (2, 3).

3. An apparatus as claimed in claim 1 or 2, characterized in that the plane (E3) tangent to the root circle (F3) of the toothed roller (3) which is rearward in the opening direction lies lower than the plane (E2) tangent to the root circle (F2) of the front toothed roller (2).

4. An apparatus as claimed in one of the claims 1 to 3, characterized in that the rear toothed roller (3) is adjustably held with respect to the bale surface.

5. An apparatus as claimed in claim 4, characterized in that the rear toothed roller (3) is adjustable about the centre of the opening roller (1).

6. An apparatus as claimed in one of the claims 1 to 5, characterized in that the point circle (S3) of the rear toothed roller (3) is arranged close to the point circle (S1) of the opening roller (1).

7. An apparatus as claimed in claim 6, characterized in that the point circle (S3) of the rear toothed roller (3) has a distance of maximally 5 mm from the point circle (S1) of the opening roller.

8. An apparatus as claimed in one of the claims 1 to 7, characterized in that the rear toothed roller (3) is swivellably held and that it is pressed onto the bales by the force of a spring.

9. An apparatus as claimed in claim 8, characterized in that the swivelling range of the toothed roller (3) is limited by a stop (62).

10. An apparatus as claimed in one of the claims 1 to 9, caharacterized in that the toothed rollers (2, 3) are driven at the driving speed of the opening apparatus.

11. An apparatus as claimed in one of the claims 1 to 10, characterized in that the teeth (21, 31) of the toothed rollers (2, 3) are averted from the direction of rotation of the rollers (2, 3).

12. An apparatus as claimed in one of the claims 1 to 11, characterized in that the clothing of the toothed rollers (2, 3) consists of toothed discs (22, 32) made of teeth which are offset to one another in the axial direction.

## Revendications

1. Dispositif pour décortiquer des balles de fibres, avec un rouleau de prélèvement déplaçable en va-et-vient, garni de dents, et un rouleau denté disposé devant et un autre rouleau denté disposé derrière le rouleau de prélèvement, parallèlement à son axe, et pressant sur la surface de la balle,
caractérisé par le fait que
les rouleaux dentés (2, 3) sont disposés dans les alentours immédiats du rouleau de prélèvement (1), et que les cercles des pieds (F₂, F₃) de dents (21, 31) des rouleaux dentés (2, 3) sont chacun tangents à un plan (E₂, E₃) qui est situé dans le ou parallèlement en dessous du plan (E₁) tangent au cercle des pointes (S₁) du rouleau de prélèvement (1).

2. Dispositif selon revendication 1,
caractérisé par le fait que
le plan (E₂, E₃) tangent au cercle des pieds (F₂, F₃) se situe en dessous du plan (E₁) tangent au cercle des pointes (S₁) du rouleau de prélèvement (1), en étant décalé d'au moins la hauteur des dents des rouleaux dentés (2, 3).

3. Dispositif selon revendication 1 ou 2,
caractérisé par le fait que
la plan (E₃) tangent au cercle des pieds (F₃) du rouleau denté arrière (3), vu dans le sens de prélèvement (P), se situe plus bas que le plan (E₂) tangent au cercle des pieds (F₂) du rouleau denté de devant (2).

4. Dispositif selon l'une des revendications 1 à 3,
caractérisé par le fait que
le rouleau denté arrière (3) est maintenu d'une manière déplaçable par rapport à la surface de la balle.

5. Dispositif selon revendication 4,
caractérisé par le fait que
le rouleau denté arrière (3) est déplaçable autour du centre du rouleau de prélèvement (1).

6. Dispositif selon l'une des revendications 1 à 5,
caractérisé par le fait que
le cercle des pointes (S₃) du rouleau denté arrière (3) est disposé près du cercle des pointes (S₁) du rouleau de prélèvement (1).

7. Dispositif selon revendication 6,
caractérisé par le fait que
le cercle des pointes (S₃) du rouleau denté arrière (3) possède une distance de 5 mm maximum par rapport au cercle des pointes (S₁) du rouleau de prélèvement (1).

8. Dispositif selon l'une des revendications 1 à 7,
caractérisé par le fait que
le rouleau denté arrière (3) est maintenu d'une manière oscillante, et est pressé sur la balle par la force d'un ressort.

9. Dispositif selon revendication 8,
caractérisé par le fait que
la zone d'oscillation du rouleau denté (3) peut être limitée par une butée (62).

10. Dispositif selon l'une des revendications 1 à 9,
caractérisé par le fait que
les rouleaux dentés (2, 3) sont entraînés avec la vitesse de déplacement du dispositif de prélèvement.

11. Dispositif selon l'une des revendications 1 à 10,
caractérisé par le fait que
les dents (21, 31) des rouleaux dentés (2, 3) sont dirigées à l'inverse du sens de rotation des rouleaux (2, 3).

12. Dispositif selon l'une des revendications 1 à 11,
caractérisé par le fait que
la garniture des rouleaux dentés (2, 3) est constituée de disques dentés (22, 32) avec les dents (21, 31) qui sont décalées l'une par rapport à l'autre, dans le sens axial.
